# EUROPÄISCHE PATENTSCHRIFT

(11) **EP 0 277 669 B1**
(45) Veröffentlichungstag und Bekanntmachung des Hinweises auf die Patenterteilung: **20.12.1989**
(21) Anmeldenummer: 88200033.4
(22) Anmeldetag: 13.01.1988
(51) Int. Cl.: E04D 13/08

(54) **Regenfallrohrabschnitt**
Rain water down-pipe section
Section de tuyau de descente d'eau de pluie

(30) Priorität: 29.01.1987 DE 3702593
(43) Veröffentlichungstag der Anmeldung: 10.08.1988
(73) Patentinhaber: RHEINZINK GMBH, 45705 Datteln (DE)
(72) Erfinder: Burggraef, Wend, D-5100 Aachen (DE); Grimm, Herbert F,, D-4716 Olfen (DE); Marx, Hans, D-4370 Marl (DE)
(74) Vertreter: Rieger, Harald, Dr.

(56) Entgegenhaltungen:
- CH-A- 156 366
- DE-A- 2 908 621
- DE-A- 3 223 162
- DE-C- 565 119
- FR-A- 1 165 690
- GB-A- 2 156 032

## Beschreibung

Die Erfindung betrifft einen Regenfallrohrabschnitt mit einer in seiner Wand angeordneten, aus einem unteren und oberen bogenförmigen Segment gebildeten Öffnung, einem in seinem Inneren angebrachten, zur Offnung hin fallend geneigten Schmutzfangsieb und einer im Bereich der Ebene der gedachten Berührungslinie der Segmente in der an die Öffnung angrenzenden Wand schwenkbar angelenkten rinnenförmigen Verschlußklappe für die Öffnung, die im geschlossenen Zustand an der Außenseite und mit ihrer unteren Randzone an der Innenseite des Fallrohrabschnitts anliegt und die im geöffneten Zustand von der Öffnung weg fallend geneigt ist und mit ihrem unteren Abschnitt in den Querschnitt des Fallrohrabschnitts hineinragt.

Bei einem solchen aus dem DE-GM 75 30 833 bekannten Regenfallrohrabschnitt ist in dem Randbereich der in der Wand angebrachten Öffnung eine rinnenförmige Verschlußklappe schwenkbar angelenkt, so daß die Verschlußklappe im geschlossenen Zustand mit ihrem oberen Abschnitt den Fallrohrabschnitt von außen umgreift und mit ihrer unteren Randzone in den Fallrohrabschnitt hineinreicht und auf dessen Innenseite anliegt. Bei geöffneter Stellung ist die Verschlußklappe gegenüber der Horizontalen um 10 bis 15_{°} geneigt, wobei durch den unteren Verschlußklappenabschnitt das herabströmende Regenwasser aufgefangen und nach außen abgeführt wird. In dem Fallrohrabschnitt ist ein zur Öffnung hin fallend geneigtes, mit dem vorderen Teil in der Öffnung austretendes Schmutzfangsieb angeordnet, das dicht an der Innenwand des Fallrohrabschnitts anliegt und mit diesem verlötet ist. Die Verschlußklappe ist mit einem bügelförmigen Griff versehen, dessen nach außen abgebogenes freies Ende in Verschlußstellung unter einen am Fallrohrabschnitt oberhalb der Öffnung angebrachten federnden Schnappverschluß greift. In geöffneter Stellung liegt ein an der Verschlußklappe unterhalb des Griffs angebrachter Anschlag auf dem am Fallrohrabschnitt unterhalb der Öffnung angebrachten abgebogenen Blechstreifen auf, der ggf. auch als Schnappverschluß ausgebildet sein kann.

In der DE-OS 29 08 621 ist ein Regenfallrohrabschnitt beschrieben, bei dem ein mit der Wand fest verbundener Schmutzfangsiebabschnitt mit seinem zur Öffnung weisenden Rand im Bereich der Schwenkachse der Verschlußklappe endet. Zur Öffnung hin schließt sich daran ein weiterer Schmutzfangsiebabschnitt an, der fest mit der Innenwand der Verschlußklappe verlötet ist. Letzterer liegt bei geöffneter Stellung der Verschlußklappe in etwa in einer Ebene mit dem in dem Fallrohrabschnitt befestigten Schmutzfangsiebabschnitt und ist im geschlossenen Zustand zur Achse des Fallrohrabschnitts hin geneigt.

Der Nachteil derart ausgebildeter Regenfallrohrabschnitte besteht darin, daß infolge der Anordnung und Gestaltung der Schmutzfangsiebe deren Reinigung erschwert ist. Als Nachteil ist ferner anzusehen, daß bedingt durch die Gestaltung der in der Wand angebrachten Öffnung bei geschlossener Verschlußklappe Regenwasser zwischen Verschlußklappe und Wand austreten kann.

Es ist die Aufgabe der vorliegenden Erfindung, den in seinem Aufbau eingangs beschriebenen Regenfallrohrabschnitt so auszubilden, daß der auf dem Schmutzfangsieb angesammelte Unrat und das Schmutzfangsieb selbst problemlos entfernt werden können und der Austritt von Regenwasser zwischen der geschlossenen Verschlußklappe und dem die Wandöffnung begrenzenden Rand des Fallrohrabschnitts unterbleibt.

Diese Aufgabe wird dadurch gelöst, daß die Sehnenlänge des oberen Öffnungssegments kleiner als diejenige des unteren ist wobei an der Berührungslinie beider Segmente Kanten ausgebildet sind, der Segmentbogen des unteren Offnungssegments sich oberhalb der Berührungslinie der beiden Segmente unter Bildung eines Schlitzes in den die Öffnung begrenzenden Randbereich der Wand hinein erstreckt, das ovale mit seiner Längsachse zur Öffnung hin fallend geneigte Schmutzfangsieb auf der Innenseite der Verschlußklappe lösbar angelenkt und im Inneren des Fallrohrabschnitts entsprechend der Bewegung der Verschlußklappe höhenverschieblich ist. Durch die unterschiedlich groß ausgebildeten Segmente der Öffnung ergeben sich an ihrer Berührungslinie Kanten, die bewirken, daß der schraubenförmig an der Innenwandung des Fallrohrabschnitts entlang laufende Regenwasserstrom an diesen Kanten abreißt und in das Innere des Fallrohrabschnitts hineinläuft. Ein Austritt des Regenwassers zwischen Verschlußklappe und gegenüberliegendem Rand der die Öffnung begrenzenden Wand des Fallrohrabschnitts wird somit verhindert.

Im Rahmen der Ausgestaltung der Erfindung können die Segmente kreisbogenförmig, parabelbogenförmig und/oder ellipsenbogenförmig gestaltet sein.

Dadurch, daß das Schmutzfangsieb nicht an der Wand des Regenfallrohrabschnitts anliegt, ergibt sich ein vergleichsweise vergrößerter Durchlaßquerschnitt für das Regenwasser.

Da das Schmutzfangsieb nur mit seinem öffnungsseitigen Rand lösbar an der Verschlußklappe angeordnet ist, kann es leicht aus- und eingebaut werden. Darüber hinaus läßt sich der auf dem Schmutzfangsieb angesammelte Unrat problemlos entfernen.

Der Verschluß der Klappe besteht aus einem am Regenfallrohrabschnitt in der Wand oberhalb des oberen Öffnungssegments angebrachten Knebel, der über den oberen Rand der Verschlußklappe schiebbar ist.

Der erfindungsgemäße Regenfallrohrabschnitt ist in der Zeichnung beispielhaft dargestellt und wird nachfolgend näher erläutert. Es zeigen:
Fig. 1 die Vorderansicht des Regenfallrohrabschnitts bei geschlossener Verschlußklappe und
Fig. 2 eine Seitenansicht entlang des Regenfallrohrabschnitts bei geöffneter Verschlußklappe.

In der Wand des Regenfallrohrabschnitts (1) ist eine aus einem oberen und einem unteren bogenförmigen Segment (2,3) gebildete Öffnung angeordnet. Im Inneren des Regenfallrohrabschnitts (1) befindet sich ein zur Öffnung hin fallend geneigtes ovales Schmutzfangsieb (4), das mit seinem öffnungsseitigen Rand an dem auf der Innenseite der Verschlußklappe (5) für die Öffnung angebrachten Haken (6) lösbar angelenkt ist. Im Bereich der die gedachte Berührungslinie der beiden Segmente umfassenden Ebene ist die Verschlußklappe (5) in dem die Öffnung begrenzenden Randbereich in Lagern (7,8) schwenkbar angelenkt. Im geschlossenen Zustand liegt die Verschlußklappe (5) an der Außenseite des Fallrohrabschnitts (1) und mit dem Randbereich ihres unteren Abschnitts (9) an der Innenseite des Fallrohrabschnitts (1) an. Im geöffneten Zustand ist die Verschlußklappe (5) von der Öffnung weg fallend geneigt und ragt mit ihrem unteren Abschnitt (9) in den Querschnitt des Fallrohrabschnitts (1) hinein. Da die Sehnenlänge des oberen Segments (2) kleiner als diejenige des unteren (3) ist, kommt es zur Ausbildung von Kanten (10,11), an denen der sich schraubenförmig entlang der Wand des Fallrohrabschnitts (1) bewegende Regenwasserfilm unterbrochen wird. Der Segmentbogen des unteren Segments (3) verläuft nach Durchlaufen eines Wendepunkts unter Bildung eines Schlitzes (12) in dem die Öffnung begrenzenden Randbereich in die Wand des Fallrohrabschnitts (1). In diesen Schlitz (12) ist die Verschlußklappe (5) eingesetzt und schwenkbar in der angrenzenden Wand gelagert. Das mit der Verschlußklappe (5) verbundene Schmutzfangsieb (4) ist entsprechend der Bewegung der Verschlußklappe (5) im Inneren des Fallrohrabschnitts (1) höhenverschieblich, wobei es auf der der Öffnung abgekehrten Seite der Wand des Fallrohrabschnittes (1) mit einem an seinem Rand angebrachten Distanzhalter (13) gleitet. Oberhalb des oberen Öffnungssegments (2) ist in der Wand des Fallrohrabschnitts (1) ein um die Achse (14) drehbarer Knebel (15) angebracht, durch den die Verschlußklappe (5) in geschlossener Position gehalten wird.

## Patentansprüche

1. Regenfallrohrabschnitt (1) mit einer in seiner Wand angeordneten, aus einem unteren und oberen bogenförmigen Segment (2,3) gebildeten Öffnung, einem in seinem Inneren angebrachten, zur Öffnung hin fallend geneigten Schmutzfangsieb (4) und einer im Bereich der Ebene der gedachten Berührungslinie der Segmente in der an die Öffnung angrenzenden Wand schwenkbar angelenkten rinnenförmigen Verschlußklappe (5) für die Öffnung, die im geschlossenen Zustand an der Außenseite und mit ihrer unteren Randzone an der Innenseite des Fallrohrabschnitts anliegt und die im geöffneten Zustand von der Öffnung weg fallend geneigt ist und mit ihrem unteren Abschnitt (9) in den Querschnitt des Fallrohrabschnitts hineinragt, dadurch gekennzeichnet, daß die Sehnenlänge des oberen Öffnungssegments (2) kleiner als diejenige des unteren Öffnungssegments (3) ist, wobei an der Berührungslinie beider Segmente Kanten (10, 11) ausgebildet sind, der Segmentbogen des unteren Öffnungssegments sich oberhalb der Berührungslinie der beiden Segmente unter Bildung eines Schlitzes (12) in den die Öffnung begrenzenden Randbereich der Wand hinein erstreckt, das ovale mit seiner Längsachse zur Öffnung hin fallend geneigte Schmutzfangsieb (4) auf der Innenseite der Verschlußklappe (5) lösbar angelenkt ist und im Inneren des Fallrohrabschnitts (1) entsprechend der Bewegung der Verschlußklappe höhenverschieblich ist.

2. Regenfallrohrabschnitt nach Anspruch 1, dadurch gekennzeichnet, daß die Öffnungssegmente (2,3) kreisbogenförmig, parabelbogenförmig und/oder ellipsenbogenförmig gestaltet sind.

## Claims

1. Rainwater down-pipe section (1) with an opening disposed in the wall thereof and formed by a lower and an upper arched segment (2, 3), a dirt-trapping mesh (4) disposed in the interior of said section and inclined downwards towards the opening and a gutter-shaped closing flap (5) for the opening, which flap is pivotably articulated in the region of the plane of the imaginary contact line of the segments in the wall adjoining the opening, which flap in the closed position rests against the outside, and at its lower edge zone against the inside, of the down- pipe section, and which in the open position is inclined downwards from the opening and the lower section (9) of which protrudes into the cross-section of the down-pipe section, characterised in that the chord length of the upper opening segment (2) is smaller than that of the lower opening segment (3), edges (10, 11) being formed on the contact line of the two segments, the segment arc of the lower opening segment extends above the contact line of the two segments, forming a slot (12) in the edge area of the wall adjoining the opening, the oval dirttrapping mesh (4) which is inclined with its longitudinal axis pointing downwards towards the opening is detachably articulated to the inside of the closing flap (5) and is displaceable in height inside the downpipe section (1) corresponding to the movement of the closing flap.

2. Rainwater down-pipe section according to Claim 1, characterised in that the opening segments (2, 3) are in the shape of circular arcs, parabolic arcs and/or elliptical arcs.

## Revendications

1. Tronçon de tuyau de descente d'eaux pluviales (1) comportant une ouverture ménagée dans sa paroi et formée de segments inférieur (3) et supérieur (2) en forme d'arc, un tamis collecteur des déchets (4) monté à l'intérieur du tuyau et incliné en pente descendante vers l'ouverture, et un volet de fermeture (5) de l'ouverture qui est en forme de goulotte, qui est articulé, dans la région du plan de la ligne imaginaire de contact des segments, à la paroi voisine de l'ouverture, qui, à l'état fermé, s'applique au côté extérieur et par sa zone marginale inférieure au côté intérieur du tronçon de tuyau de descente et qui, à l'état ouvert, est éloigné, en pente descendante inclinée, de l'ouverture et pénètre par sa partie inférieure (9) dans la section transversale du tronçon de tuyau de descente, caractérisé en ce que la longueur de la corde du segment supérieur (2) de l'ouverture est inférieure à celle du segment inférieur (3) de l'ouverture, avec formation de rebords (10, 11) sur la ligne de contact des deux segments, l'arc du segment inférieur de l'ouverture s'étendant au-dessus de la ligne de contact des deux segments avec formation d'une fente (12) dans la région marginale de la paroi délimitant l'ouverture, le tamis collecteur de déchets (4), ovale et dont l'axe longitudinal est incliné en pente descendante vers l'ouverture, étant articulé de manière amovible au côté intérieur du volet de fermeture (5) et étant réglable en hauteur, en fonction du mouvement du volet de fermeture, à l'intérieur du tronçon de tuyau de descente (1).

2. Tronçon de tuyau de descente d'eaux pluviales suivant la revendication 1, caractérisé en ce que les segments (2, 3) de l'ouverture sont en forme d'arc de cercle, en forme d'arc de parabole, et/ou en forme d'arc d'ellipse.
